# EUROPÄISCHE PATENTSCHRIFT

(11) **EP 0 505 714 B1**
(45) Veröffentlichungstag und Bekanntmachung des Hinweises auf die Patenterteilung: **24.01.1996**
(21) Anmeldenummer: 92102550.8
(22) Anmeldetag: 15.02.1992
(51) Int. Cl.: F23N 1/02

(54) **Regelvorrichtung für Gasbrenner mit einem Gebläse zum Zuführen von Verbrennungsluft**
Control device for a gas burner with a fan for supplying combustion air
Dispositif de commande pour un brûleur de gaz avec un ventilateur pour l'alimentation d'air de combustion

(30) Priorität: 26.03.1991 DE 4109841
(43) Veröffentlichungstag der Anmeldung: 30.09.1992
(73) Patentinhaber: ROBERT BOSCH GMBH, D-70442 Stuttgart (DE)
(72) Erfinder: Schmuker, Franz, Dipl.-Ing., W-7321 Wangen (DE)

(56) Entgegenhaltungen:
- DE-A- 2 607 286
- DE-A- 3 105 862
- DE-A- 3 238 682
- DE-C- 3 006 683
- PATENT ABSTRACTS OF JAPAN, Bd. 13, Nr. 335 (M-856)(3683) 27. Juni 1989;& JP-A-1114617

## Beschreibung

### Stand der Technik

Die Erfindung geht aus von einer Regelvorrichtung für Gasbrenner mit einem Gebläse zum Zuführen von Verbrennungsluft nach der Gattung des Anspruches 1. Bei einer bekannten Regelvorrichtung dieser Gattung (DE-A1 31 05 862) ist der Sollwertgeber für das Gasregelventil eine im Luftvolumenstrom angeordnete Drosselblende, deren Öffnungsquerschnitt unveränderbar festgelegt ist. Bei dieser Anordnung wird zwar der Gasvolumenstrom abhängig vom geförderten Luftvolumenstrom gesteuert, jedoch bleibt unberücksichtigt, daß die Dichte und damit die Sauerstoffmasse des Luftvolumenstroms abhängig von dessen Temperatur ist und diese daher die Verbrennungsgüte auch nachteilig beeinflussen kann. Für einen konstanten Luftüberschuß bei der Verbrennung muß das Verhältnis von Verbrennungsluftmasse zu Brenngasmasse konstant gehalten werden. Bei konstanter Brenngastemperatur und veränderlicher Verbrennungslufttemperatur gelingt das mit einer fest eingestellten Drosselblende jedoch nicht, weil diese die temperaturabhängige Dichteänderung des Luftvolumenstroms nicht kompensieren kann.

Bei einer anderen Regelvorrichtung der eingangs genannten Art (DE-A1 30 06 683) wird die Verbrennungsluft stromab einer das Gasregelventil steuernden Meßblende in einem Rekuperator erwärmt. Um einer möglichen Erwärmung des Brenngases durch den Gasbrenner Rechnung zu tragen, ist stromab des Gasregelventils eine Meßblende in die Brenngasleitung eingebaut und der Gasdruck hinter dieser Meßblende als Korrektursignal an das Gasregelventil zurückgeführt. Bei dieser bekannten Anordnung wird jedoch trotz eines erhöhten apparativen Aufwands die Temperatur der Verbrennungsluft stromauf der in der Verbrennungsluftleitung vorgesehenen Meßblende ebenfalls nicht berücksichtigt, so daß auch hier ein konstanter Luftüberschuß bei unterschiedlichen Verbrennungslufttemperaturen nicht eingehalten werden kann.

Aufgabe der Erfindung ist es bei einer Regelvorrichtung nach dem Oberbegriff des Anspruchs 1, die die mittels des Sollwertgebers abgeleitete Steuergröße auch von der Temperatur des Luftvolumenstromes abhängig zu machen. Diese Aufgabe wird durch eine Regelvorrichtung mit den Merkmalen des Anspruchs 1 gelöst.

### Vorteile der Erfindung

Die erfindungsgemäße Anordnung mit den kennzeichnenden Merkmalen des Anspruchs 1 hat demgegenüber den Vorteil, daß bei entsprechender Auslegung des Sollwertgebers und des Gasregelventils der Luftüberschuß über den gesamten gesteuerten Leistungsbereich unter selbsttätiger Berücksichtigung der Verbrennungslufttemperatur auf den optimalen Wert eingeregelt werden kann.

Durch die in den abhängigen Ansprüchen enthaltenen Maßnahmen sind vorteilhafte Weiterbildungen der Anordnung nach dem Hauptanspruch möglich.

Eine einfache und ohne zusätzliche Einbauten in der Verbrennungsluftleitung auskommende Ausführung ergibt sich, wenn der Sollwertgeber für das Gasregelventil eine differenzdruckerzeugende Steuerdruckblende in der Verbrennungsluftleitung ist, deren wirksamer Querschnitt temperaturabhängig gesteuert ist. Die Anordnung kann so getroffen sein, daß mit zunehmender Temperatur des Luftvolumenstroms der Querschnitt vergrößert und dadurch die Steuerdruckdifferenz im Sinne einer Absenkung des Sollwerts des Gasregelventils verringert wird. Dabei verringert sich auch der Strömungswiderstand der Steuerdruckblende, so daß sich auch durch diesen Effekt der Luftvolumenstrom gegenüber dem Gasvolumenstrom im gewünschten Sinn verändert.

Der wirksame Querschnitt der Steuerdruckblende kann vorteilhaft von mindestens einer Steuerklappe beeinflußt sein, die mit einem vom Luftvolumenstrom beaufschlagten temperaturempfindlichen Stellglied gekopppelt ist.

Eine einfache Anordnung ergibt sich, wenn als Stellglied für die Steuerklappe ein Bimetallelement vorgesehen ist. Das Bimetallelement kann selbst als Steuerklappe ausgebildet und unmittelbar an der Blende befestigt sein.

Anstelle eines Bimetallelements als Stellglied kann auch ein mit Ausdehnungsflüssigkeit gefüllter Balg oder beispielsweise ein Wachsdehnelement vorgesehen sein. In diesen Fällen kann der Meßort entfernt vom Stellorgan angeordnet werden. Die Temperatur der Verbrennungsluft kann auch durch elektronische Mittel erfaßt werden, die auf ein elektromechanisches Stellglied, wie Magnet oder Motor, einwirken.

Bei einer bevorzugten Ausführungsform der Erfindung hat eine Steuerdruckblende eine ungesteuerte Hauptöffnung und mindestens eine temperaturabhängig gesteuerte Nebenöffnung. Dieser ist zweckmäßig eine unmittelbar als Bimetallelement ausgebildete Steuerklappe zugeordnet. Durch entsprechende Wahl der Abmessungen der Steueröffnungen kann die Steuercharakteristik den Anforderungen des jeweiligen Anwendungsfalles angepaßt werden. Bei Anordnung von zwei oder mehr Bimetallelementen bzw. Steuerklappen kann die Steuercharakteristik auch durch gestufte Vorspannung der Bimetallelemente angepaßt werden.

Die erfindungsgemäße Regelvorrichtung kann sowohl in Anlagen bzw. Geräten mit Gebläsebrennern als auch in Geräten mit atmosphärischen Gasbrennern eingesetzt werden, die zur Unterstützung der Verbrennungsluftzufuhr mit einem Gebläse versehen sind.

### Zeichnung

Ein Ausführungsbeispiel der Erfindung ist in der Zeichnung vereinfacht dargestellt und in der nachfolgenden Beschreibung näher erläutert. Es zeigen Figur 1 eine schematische Gesamtansicht der Brennereinrichtung für einen gasbeheizten Wassererhitzer, Figur 2 die Seitenansicht einer Steuerdruckblende der Einrichtung nach Figur 1 und Figur 3 einen Schnitt nach der Linie III-III in Figur 2.

### Beschreibung des Ausführungsbeispiels

Die Brennereinrichtung hat ein Gebläse 10 zum Zuführen von Verbrennungsluft, dessen Drehzahl der Wärmeanforderung entsprechend gesteuert ist. Das Gebläse 10 fördert die Verbrennungsluft in einen Kanal 12, in welchen an der Stelle 14 eine das Brenngas zuführende Gasleitung 16 einmündet. Der Kanal 12 führt in eine Verteilerkammer 18 eines Vormischbrenners 20, aus welcher das Brennstoff-Luftgemisch durch ein Lochblech 22 gleichmäßig verteilt zur Brennzone 24 des Vormischbrenners 20 gelangt. Die Verbrennung erfolgt in einer Brennkammer 26, die zwischen dem Vormischbrenner 20 und einem nicht mehr dargestellten Wärmeübertrager für das zu erhitzende Wasser angeordnet ist.

In den Kanal 12 ist stromauf der Stelle 14 eine Steuerdruckblende 30 eingebaut, die einen Sollwertgeber für einen Gasdruckregler 32 in der Gasleitung 16 bildet. Die Steuerdruckblende 30 leitet aus dem Luftvolumenstrom im Kanal 12 einen Differenzdruck ab, der über Leitungen 34, 36 als Steuergröße an den Gasdruckregler 32 übertragen wird. Die Steuerdruckblende 30 und der Gasdruckregler 32 sind wie bekannt so ausgebildet, daß sich über einen vorgegebenen Leistungsbereich des Vormischbrenners 20 für einen vorgegebenen Normalwert der Verbrennungslufttemperatur ein konstanter Luftüberschuß im Brennstoff-Luftgemisch ergibt.

Die Steuerdruckblende 30 ist darüber hinaus erfindungsgemäß so ausgebildet, daß sie auch die Temperatur der Verbrennungsluft erfaßt und den Sollwert des Gasdruckreglers 32 temperaturabhängig so steuert, daß sich ein konstanter Luftüberschuß auch bei unterschiedlichen Temperaturen der Verbrennungsluft ergibt. Zu diesem Zweck ist die Steuerdruckblende 30 neben einer Hauptöffnung 38 mit unveränderlichem Öffnungsquerschnitt mit einer Nebenöffnung 40 versehen, deren Öffnungsquerschnitt durch eine temperaturabhängig verstellbare Steuerklappe 42 veränderbar ist. Die Steuerklappe 42 ist als Bimetallstreifen ausgebildet, der unmittelbar an der Steuerdruckblende 30 befestigt und so der Temperatur der Verbrennungsluft ausgesetzt ist.

Die Öffnungen 38, 40 in der Steuerdruckblende 30 und die Steuerklappe 42 sind so bemessen bzw. ausgebildet und aufeinander abgestimmt, daß bei allen in der Praxis vorkommenden Temperaturen der Verbrennungsluft innerhalb eines vorgegebenen Leistungsbereichs des Vormischbrenners 20 das Verhältnis von Luftmasse zu Gasmasse annähernd gleich ist, so daß in diesem Leistungsbereich auch der Luftüberschuß annähernd konstant ist.

## Patentansprüche

1. Regelvorrichtung für Gasbrenner mit einem Gebläse zum Zuführen von Verbrennungsluft, mit einem stromab des Gebläses angeordneten, aus dem Luftvolumenstrom eine Steuergröße ableitenden Sollwertgeber (30) für ein Gasregelventil (32), das innerhalb eines vorgegebenen Brennerleistungsbereichs das Mischungsverhältnis von Brenngas und Verbrennungsluft im Sinne einer Optimierung der Verbrennung steuert, dadurch gekennzeichnet, daß der Sollwertgeber (30) für das Gasregelventil (32) auch die Temperatur der Verbrennungsluft erfaßt und den Sollwert temperaturabhängig so steuert, daß mit steigender Temperatur der Verbrennungsluft der Volumenanteil des Brenngases am Gesamtvolumen des Brenngas-Luftgemisches abnimmt und umgekehrt.

2. Regelvorrichtung nach Anspruch 1, dadurch gekennzeichnet, daß der Sollwertgeber des Gasregelventils (32) eine differenzdruckerzeugende Steuerdruckblende (30) in einer zum Gasbrenner (20) führenden Verbrennungsluftleitung (12) hat, deren wirksamer Querschnitt temperaturabhängig gesteuert ist.

3. Regelvorrichtung nach Anspruch 2, dadurch gekennzeichnet, daß der wirksame Querschnitt der Steuerdruckblende (30) von mindestens einer Steuerklappe (42) beeinflußt ist, die mit einem vom Luftvolumenstrom beaufschlagten temperaturempfindlichen Stellglied gekoppelt ist.

4. Regelvorrichtung nach Anspruch 3, dadurch gekennzeichnet, daß das temperaturempfindliche Stellglied (42) ein Bimetallelement ist.

5. Regelvorrichtung nach Anspruch 4, dadurch gekennzeichnet, daß das Bimetallelement (42) selbst die Steuerklappe bildet.

6. Regelvorrichtung nach einem der Ansprüche 2 bis 5, dadurch gekennzeichnet, daß die Steuerdruckblende (30) eine ungesteuerte Hauptöffnung (38) und mindestens eine temperaturgesteuerte Nebenöffnung (40) hat.

7. Regelvorrichtung nach einem der vorhergehenden Ansprüche, dadurch gekennzeichnet, daß das Gasregelventil (32) ein differenzdruckgesteuerter Gasdruckregler ist.

## Claims

1. Regulating device for gas burners with a blower for the supply of combustion air, having a desired-value generator (30), arranged downstream of the blower and deriving a control variable from the air volume flow, for a gas-regulating valve (32) which, within a predetermined burner-capacity range, controls the mixture ratio of fuel gas and combustion air with the effect of optimizing the combustion, characterized in that the desired-value generator (30) for the gas-regulating valve (32) also records the temperature of the combustion air and controls the desired value as a function of temperature in such a way that, with a rising temperature of the combustion air, the volume fraction of the fuel gas in the total volume of the fuel-gas/air mixture decreases, and vice versa.

2. Regulating device according to Claim 1, characterized in that the desired-value generator of the gas-regulating valve (32) has, in a combustion-air conduit (12) leading to the gas burner (20), a control-pressure diaphragm (30) which produces differential pressure and the effective cross-section of which is controlled as a function of temperature.

3. Regulating device according to Claim 2, characterized in that the effective cross-section of the control-pressure diaphragm (30) is influenced by at least one control flap (42) which is coupled to a temperature-sensitive actuator loaded by the air volume flow.

4. Regulating device according to Claim 3, characterized in that the temperature-sensitive actuator (42) is a bimetallic element.

5. Regulating device according to Claim 4, characterized in that the bimetallic element (42) itself forms the control flap.

6. Regulating device according to one of Claims 2 to 5, characterized in that the control-pressure diaphragm (30) has an uncontrolled main port (38) and at least one temperature-controlled secondary port (40).

7. Regulating device according to one of the preceding claims, characterized in that the gas-regulating valve (32) is a gas-pressure regulator controlled by differential pressure.

## Revendications

1. Dispositif de commande d'un brûleur à gaz équipé d'un ventilateur fournissant l'air comburant, d'un générateur de valeur de consigne (30) en aval du ventilateur et fournissant une grandeur de commande à partir du débit volumique d'air, pour une soupape de régulation de gaz (32) qui, à l'intérieur d'une plage de puissance prédéterminée du brûleur, commande le rapport de mélange entre le gaz combustible et l'air comburant, dans le sens d'une optimisation de la combustion, caractérisé en ce que le générateur de valeur de consigne (30) de la soupape de régulation de gaz (32) détecte également la température de l'air comburant et commande la valeur de consigne en fonction de la température, pour qu'avec une température croissante de l'air comburant, la proportion volumique en gaz combustible diminue par rapport au volume d'ensemble du mélange gaz combustible/air et inversement.

2. Dispositif de régulation selon la revendication 1, caractérisé en ce que le générateur de valeur de consigne de la soupape de régulation de gaz (32) est un diaphragme de pression de commande (30) générant une différence de pression, et il comporte une conduite d'air comburant (12) aboutissant dans le brûleur à gaz (20), et dont la section efficace est commandée en fonction de la température.

3. Dispositif de commande selon la revendication 2, caractérisé en ce que la section efficace du diaphragme de pression de commande (30) est influencée par au moins un volet de commande (42) couplé à un organe de réglage sensible à la température et sollicité par le débit volumique d'air.

4. Dispositif de commande selon la revendication 3, caractérisé en ce que l'organe de réglage (42) sensible à la température est un élément bimétallique.

5. Dispositif de commande selon la revendication 4, caractérisé en ce que l'élément bimétallique (42) constitue lui-même le volet de commande.

6. Dispositif de commande selon l'une des revendications 2 à 5, caractérisé en ce que le diaphragme de pression de commande (30) comporte une ouverture principale (38) non commandée et au moins une ouverture auxiliaire commandée en température.

7. Dispositif de commande selon l'une des revendications précédentes, caractérisé en ce que la soupape de régulation de gaz (32) est un régulateur de pression de gaz à commande par différence de pression.
